# EUROPÄISCHE PATENTSCHRIFT

(11) **EP 3 474 250 B1**
(45) Veröffentlichungstag und Bekanntmachung des Hinweises auf die Patenterteilung: **26.02.2020**
(21) Anmeldenummer: 18198091.3
(22) Anmeldetag: 02.10.2018
(51) Int. Cl.: G08B 17/12, G08B 29/18

(54) **VERFAHREN UND DETEKTORSYSTEM ZUM DETEKTIEREN EINES FLAMMENEREIGNISSES**
METHOD AND DETECTOR SYSTEM FOR DETECTING A FLAME EVENT
PROCÉDÉ ET SYSTÈME DE DÉTECTEUR PERMETTANT DE DÉTECTER UN RISQUE D'INCENDIE

(30) Priorität: 18.10.2017 DE 102017009680
(43) Veröffentlichungstag der Anmeldung: 24.04.2019
(73) Patentinhaber: Dräger Safety AG & Co. KGaA, 23560 Lübeck (DE)
(72) Erfinder: Gimbel, Doreen, 23566 Lübeck (DE)
(74) Vertreter: Heinemeyer, Karsten

(56) Entgegenhaltungen:
- US-A- 5 734 335
- US-B2- 6 696 958

## Beschreibung

Die vorliegende Erfindung betrifft ein Verfahren zum Detektieren eines Flammenereignisses durch ein Detektorsystem, wobei das Detektorsystem einen Strahlungsdetektor und zumindest einen Kameradetektor aufweist und einen Detektionsbereich durch den Strahlungsdetektor und den zumindest einen Kameradetektor auf ein Auftreten von Flammenereignissen überwacht. Ferner betrifft die Erfindung ein Detektorsystem zum Detektieren eines Flammenereignisses, aufweisend einen Strahlungsdetektor und zumindest einen Kameradetektor zum Überwachen eines Detektionsbereichs auf ein Auftreten von Flammenereignissen.

### STAND DER TECHNIK

In der modernen Technik, beispielsweise in industriellen Produktionsanlagen, ist es grundsätzlich bekannt, ein Erkennen bzw. Detektieren von Flammenereignissen vorzusehen. Gegebenenfalls kann nach einer derartigen Detektion eines Flammenereignisses auch eine Alarmierung vorgenommen werden. In bestimmten Bereichen ist ein Vorhandensein von entsprechenden Detektorsystemen teilweise sogar gesetzlich vorgeschrieben.

Für eine Detektion von Flammenereignissen können beispielsweise Strahlungsdetektoren eingesetzt werden, die insbesondere eine Umgebung des Strahlungsdetektors auf ein Auftreten einer für Flammenereignisse charakteristische Strahlungssignatur, besonders bevorzugt im infraroten Spektralbereich, überwachen. Durch oftmals interne Auswertungen der gemessenen Strahlung, beispielsweise auf Strahlungsmodulationen, wie sie durch Flammenereignisse hervorgerufen werden, können Flammenereignisse sehr schnell, oftmals innerhalb 300 ms oder schneller, und darüber hinaus zumeist mit einer geringen Fehlerquote detektiert werden. Ein derartiger Strahlungsdetektor ist beispielsweise aus der US 5 375 159 bekannt. Nachteilig bei derartigen Strahlungsdetektoren kann jedoch sein, dass diese nur zu einem globalen Überwachen eines Detektionsbereichs ausgebildet sind, so dass ein Flammenereignis detektiert wird, sobald im Detektionsbereich des Strahlungsdetektors ein derartiges Flammenereignis auftritt. Strahlungsdetektoren können somit nicht oder zumindest nur eingeschränkt in Bereichen eingesetzt werden, in denen geplante Flammenereignisse, beispielsweise Abflammungen und/oder Flares, vorgesehen sind.

Weitere bekannte Detektoren zum Detektieren von Flammenereignissen sind Kameradetektoren, die beispielsweise im visuellen und/oder infraroten Spektralbereich Bildfolgen aufnehmen. Diese Bildfolgen können, sobald in einem der Bilder eine Indikation für ein Flammenereignis erkannt wird, einer nachgeschalteten Bildanalyse unterzogen werden, bei der insbesondere durch eine Bild-für-Bild-Betrachtung ein Flammenereignis sicher und mit geringer Fehlerquote erkannt werden kann. Diese genaue Bildanalyse ist oftmals zeitaufwendig, so dass, insbesondere im Vergleich zu Strahlungsdetektoren, Kameradetektoren erst nach einer gewissen Zeit, oftmals mehreren Sekunden, eine sichere Detektion eines Flammenereignisses bereitstellen können. Neben diesem Nachteil einer langsamen Detektionsgeschwindigkeit weisen Kameradetektoren jedoch den Vorteil auf, dass in den durch die Kameradetektoren aufgenommenen Bildern Bereiche von der Bildanalyse und damit der Überwachung auf Flammenereignisse ausklammerbar sind. Derartige Flammenkameras sind beispielsweise aus der US 6 696 958 sowie der US 7 609 852 bekannt.

In US 5 734 335 wird ein System beschrieben, welches einen Wald überwacht und frühzeitig einen Brand entdeckt und meldet. Mehrere räumlich verteilte Detektoren 1 erzeugen jeweils Abbilder, welche an eine Zentrale 2 übermittelt und dort auf Bildschirmen 6 dargestellt und auf Videorecordern 7 aufgezeichnet werden. Jeder Detektor 1 umfasst eine drehbar montierte Videokamera 11, einen Antrieb 12 zum Drehen der Videokamera 11, einem Infrarotsensor 10 zum Entdecken von Wärmequellen, einen Wettersensor 14 und ein Steuergerät 13. Das Steuergerät 13 wertet Signale vom Infrarotsensor 10 aus und bildet hierbei die Ableitung von Infrarotsignalen, u.a. um die Sonne als große Wärmequelle sowie geringfügige Wärmequellen zu entdecken und einen entsprechenden Fehlalarm aufgrund der Sonne oder einer geringfügigen Wärmequelle auszuschließen.

Das Brandüberwachungssystem 1 von DE 10 2012 213125 A1 umfasst eine erste Überwachungskamera 4 mit einem Sichtfeld 6 und eine zweite Überwachungskamera 5 mit einem Sichtfeld 7. Die beiden Überwachungskamera 4, 5 können als Wärmebildkameras oder Kameras im Infrarotbereich zwischen 700 und 950 nm ausgestaltet sein Die beiden Sichtfelder 6 und 7. sind auf einen gemeinsamen Überwachungsbereich 8 gerichtet. Die Überwachungsbilder 4.1 und 5.1 werden an eine Auswerte-Einrichtung 9 weitergeleitet, welche einen Brand 2 und insbesondere Rauch 3 auf den Überwachungsbildern 4.1 und 5.1 zu erkennen und die Position des Brandes 2 in einem dreidimensionalen Koordinatensystem zu ermitteln vermag. Ein optionales Maskierungsmodul 11 maskiert temporäre Störobjekte, beispielsweise einen durchlaufenden Kran 13.

Die Detektionsvorrichtung 1 von DE 10 2008 001 383 A1 umfasst eine Optikeinrichtung 3, welches einen Abschnitt eines Überwachungsbereichs auf ein Sensorelement 2 durchführt. Das Sensorelement 2 ist beispielsweise ein CCD-Chip, ein CMOS-Chip oder eine Kamera. In einer Ausgestaltung ist die Detektionsvorrichtung 1 an einer Decke 12 eines Raums angeordnet.

Ausgehend von diesem Stand der Technik hat der Erfindung die Aufgabe zugrunde gelegen, diese Nachteile von Verfahren sowie Detektionssystemen zum Detektieren von Flammenereignissen zumindest teilweise zu beheben. Es ist daher die Aufgabe der vorliegenden Erfindung, ein Verfahren sowie ein Detektorsystem zum Detektieren eines Flammenereignisses bereitzustellen, die in besonders einfacher und kostengünstiger Weise ermöglichen, eine schnelle und möglichst fehlerfreie Detektion von Flammenereignissen in Bereichen zu ermöglichen, in denen auch gewollte und geplante Flammenereignisse erwartet werden.

### OFFENBARUNG DER ERFINDUNG

Voranstehende Aufgabe wird gelöst durch ein Verfahren zum Detektieren eines Flammenereignisses durch ein Detektorsystem mit den Merkmalen des unabhängigen Anspruchs 1. Ferner wird die Aufgabe gelöst durch ein Detektorsystem zum Detektieren eines Flammenereignisses mit den Merkmalen des nebengeordneten Anspruchs 16. Weitere Merkmale und Details der Erfindung ergeben sich aus den Unteransprüchen, der Beschreibung und den Zeichnungen. Dabei gelten Merkmale und Details, die in Verbindung mit dem erfindungsgemäßen Verfahren beschrieben sind, selbstverständlich auch in Verbindung mit dem erfindungsgemäßen Detektorsystem und jeweils umgekehrt, so dass bezüglich der verschiedenen Erfindungsaspekte stets wechselseitig Bezug genommen wird bzw. werden kann.

Gemäß einem ersten Aspekt der Erfindung wird die Aufgabe gelöst durch ein Verfahren zum Detektieren eines Flammenereignisses durch ein Detektorsystem, wobei das Detektorsystem einen Strahlungsdetektor und zumindest einen Kameradetektor aufweist und einen Detektionsbereich durch den Strahlungsdetektor und den zumindest einen Kameradetektor auf ein Auftreten von Flammenereignissen überwacht. Ein erfindungsgemäßes Verfahren ist durch folgende Schritte gekennzeichnet:
a) Festlegen zumindest eines Ausschlussbereichs im Detektionsbereich des Detektorsystems,
b) Auswerten des Strahlungsdetektors zum Erkennen eines Strahlungsereignisses,
c) bei Vorliegen eines in Schritt b) erkannten Strahlungsereignisses Durchführen einer Erstauswertung des zumindest einen Kameradetektors zum Erkennen einer Kameraindikation,
d) bei Vorliegen einer in Schritt c) erkannten Kameraindikation Durchführen einer Überprüfung, ob die Kameraindikation außerhalb des in Schritt a) festgelegten zumindest einen Ausschlussbereichs angeordnet ist, und
e) bei Vorliegen eines positiven Ergebnisses der Überprüfung in Schritt b) Detektieren eines Flammenereignisses im Detektionsbereich außerhalb des zumindest einen Ausschlussbereichs.

Ein erfindungsgemäßes Verfahren ist für ein Detektieren eines Flammenereignisses vorgesehen. Während eines erfindungsgemäßen Verfahrens wird ein Detektorsystem eingesetzt, wobei das Detektorsystem zumindest einen Strahlungsdetektor und wenigstens einen Kameradetektor aufweist. Durch den Strahlungsdetektor und den zumindest einen Kameradetektor wird während einer Durchführung eines erfindungsgemäßen Verfahrens ein Detektionsbereich des Detektorsystems überwacht, um eben ein Auftreten von Flammenereignissen zu detektieren. Der Detektionsbereich des Detektorsystems im Sinne der Erfindung wird insbesondere durch den Überlapp der Detektionsbereiche der verwendeten Detektoren gebildet. Ein zusätzliches Auswerten von Messdaten der einzelnen Detektoren, die außerhalb dieses Überlappbereichs ermittelt werden, ist möglich. Der Strahlungsdetektor kann bevorzugt zum Erkennen einer spezifischen Strahlungssignatur, beispielsweise eines Wellenlängenbandes, eines derartigen Flammenereignisses ausgebildet sein. Der zumindest eine Kameradetektor wiederum ist bevorzugt zum Aufnehmen von Bilddaten des Detektionsbereichs ausgebildet, und kann in diesen durch einer Erstauswertung zumindest eine Indikation für ein Vorliegen eines Flammenereignisses im Detektionsbereich bereitstellen.

In einem ersten Schritt a) eines erfindungsgemäßen Verfahrens wird im Detektionsbereich des Detektorsystems zumindest ein Ausschlussbereich festgelegt. Dieser Ausschlussbereich wird bevorzugt derart festgelegt, dass er einen Bereich im Detektionsbereich überdeckt, der durch das Detektorsystem nicht überwacht werden soll. Dies können beispielsweise bevorzugt derartige Bereiche sein, in denen geplante Flammenereignisse, beispielsweise Abflammungen, vorgesehen sind und beim Durchführen eines erfindungsgemäßen Verfahrens beziehungsweise beim Betreiben eines entsprechenden Detektorsystems auch auftreten können. Durch derartige Ausschlussbereiche kann somit bereitgestellt werden, dass ein erfindungsgemäßes Verfahren auch dort eingesetzt werden kann, wo eben derartige geplante und gewollte Flammenereignisse durchgeführt werden, ohne dass diese als insbesondere ungewollte Flammenereignisse erkannt werden. Als Ausschlussbereich kann insbesondere auch der gesamte Detektionsbereich festgelegt werden.

Im folgenden Schritt b) eines erfindungsgemäßen Verfahrens wird der Strahlungsdetektor ausgewertet, um ein Vorliegen eines Strahlungsereignisses zu erkennen. Ein derartiges Strahlungsereignis kann bevorzugt durch ein Auftreten eines Flammenereignisses im Detektionsbereich hervorgerufen sein, beispielsweise als eine durch den Strahlungsdetektor erkannte charakteristische Strahlungssignatur eines derartigen Flammenereignisses. Dies kann durch Strahlungsdetektoren zumeist schnell und mit einer geringen Fehlerquote bereitgestellt werden. Nach Durchführung des Schritts b) liegt somit eine Information darüber vor, ob im Detektionsbereich ein Flammenereignis vorhanden sein könnte, das durch den Strahlungsdetektor als Strahlungsereignis erkannt worden ist.

Wenn in Schritt b) ein derartiges Strahlungsereignis erkannt worden ist, wird im folgenden Schritt c) eine Erstauswertung des zumindest einen Kameradetektors durchgeführt. Insbesondere kann als Ergebnis dieser Erstauswertung des zumindest einen Kameradetektors eine Kameraindikation erkannt werden. Eine Kameraindikation ist insbesondere ein Ergebnis der Erstauswertung, bei dem Hinweise auf ein Flammenereignis im Detektionsbereich in zumindest einem der durch den Kameradetektor aufgenommenen Bilder erkannt werden. Bei einem Betrieb eines Kameradetektors als alleiniger Detektor würde im Anschluss an ein Erkennen einer derartigen Kammerindikation eine Zweitauswertung, insbesondere eine Bild-für-Bild-Analyse, der Messungen des Kameradetektors durchgeführt werden, um das Flammenereignis sicher zu detektieren und insbesondere um Fehlidentifikationen auszuschließen. Eine derartige Bild-für-Bild-Analyse umfasst bevorzugt eine Zeitreihenanalyse, durch die ein zeitlicher Verlauf von Bildelementen, insbesondere von Bildelementen, die der Kameraindikation zugrunde liegen, verfolgt und beurteilt werden kann. Zusammenfassend liegt im Falle eines tatsächlich existierenden Flammenereignisses somit nach Durchführung des Schritts c) zusätzlich zu dem in Schritt b) erkannten Strahlungsereignis eine Kameraindikation vor, so dass mit anderen Worten von beiden Detektoren, sowohl dem Strahlungsdetektor als auch dem zumindest einen Kameradetektor, zumindest ein Hinweis auf ein existierendes Flammenereignis im Detektionsbereich vorliegt.

Im folgenden Schritt d) wird nun bei Vorliegen einer in Schritt c) erkannten Kameraindikation überprüft, ob diese Kameraindikation außerhalb des in Schritt a) festgelegten zumindest einen Ausschlussbereichs angeordnet ist. Dies stellt einen erfindungswesentlichen Schritt eines erfindungsgemäßen Verfahrens dar, da insbesondere in diesem Schritt überprüft wird, ob das durch die Kameraindikation angezeigte mögliche Vorhandensein des Flammenereignisses an einer Position verortet ist, die von der Überwachung durch das Festlegen des Ausschlussbereichs ausgeschlossen werden soll. Dadurch kann insbesondere ermöglicht werden, zwischen geplanten Flammenereignissen, die bevorzugt in Bereichen des Detektionsbereichs angeordnet sind, die durch den zumindest einen Ausschlussbereich abgedeckt sind, und ungewollten, möglicherweise schädlichen Flammenereignissen außerhalb dieses zumindest einen Ausschlussbereichs zu unterscheiden. Mögliche gewollte Flammenereignisse, beispielsweise Abflammungen, können auf diese Weise durchgeführt werden, und durch das Festlegen des Ausschlussbereichs in Schritt d) von einer Detektion wieder ausgenommen werden, ohne dass dadurch eine Detektion von ungewollten, möglicherweise schädlichen Flammenereignissen beeinträchtig wird.

Im letzten Schritt e) eines erfindungsgemäßen Verfahrens wird abschließend ein Flammenereignis detektiert, wenn die Überprüfung in Schritt d) ein positives Ergebnis geliefert hat. Insbesondere wird das Flammenereignis in Schritt e) außerhalb des zumindest einen Ausschlussbereichs detektiert. Zusammenfassend wird das Flammenereignis somit durch ein Vorliegen sowohl eines Strahlungsereignisses als auch einer Kameraindikation detektiert, wobei insbesondere die Kameraindikation außerhalb des zumindest einen Ausschlussbereichs verortet ist. Auf diese Weise kann eine Detektion von Flammenereignissen im Detektionsbereich durchgeführt werden, wobei im Detektionsbereich wiederum ein Ausschlussbereich ausgeschlossen werden kann. Durch die Verwendung des Strahlungsdetektors und lediglich der Erstauswertung des zumindest einen Kameradetektors kann durch das erfindungsgemäße Verfahren die Detektion des Flammenereignisses auf eine besonders schnelle Art und Weise und mit geringer Fehlerquote bereitgestellt werden. Darüber hinaus kann das erfindungsgemäße Verfahren durch die Verwendung von zwei Detektoren in einem Detektorsystem beispielsweise auch durch ein besonders kompaktes Detektorsystem durchgeführt werden. So können die beiden Detektoren beispielsweise auch in einem gemeinsamen Gehäuse angeordnet sein. Auch wird insbesondere auch kein Flammenereignis detektiert, wenn beispielsweise bereits in Schritt b) kein Strahlungsereignis erkannt wird, in Schritt c) keine Kameraindikation erkannt wird und/oder in Schritt d) die Kameraindikation innerhalb des festgelegten zumindest einen Ausschlussbereichs angeordnet ist.

Ferner kann ein erfindungsgemäßes Verfahren dahin gehend weiterentwickelt sein, dass bei einem Fehlen eines in Schritt b) erkannten Strahlungsereignisses folgende Schritte ausgeführt werden:
f) Durchführen einer Erstauswertung des zumindest einen Kameradetektors zum Erkennen einer Kameraindikation,
g) bei Vorliegen einer in Schritt f) erkannten Kameraindikation Durchführen einer Zweitauswertung des zumindest einen Kameradetektors zum Erkennen eines Kameraereignisses,
h) bei Vorliegen eines in Schritt g) erkannten Kameraereignisses Durchführen einer Überprüfung, ob das Kameraereignis außerhalb des in Schritt a) festgelegten zumindest einen Ausschlussbereichs angeordnet ist, und
i) bei Vorliegen eines positiven Ergebnisses der Überprüfung in Schritt h) Detektieren eines Flammenereignisses im Detektionsbereich außerhalb des zumindest einen Ausschlussbereichs.

Gemäß diese Ausgestaltung wird eine Kameraindikation erkannt, wenn in mindestens einem Bild und in Detektionsbereich ein Hinweis auf entflammen Ereignis erkannt wird. Ein Kameraereignis wird durch eine Zweitauswertung erkannt, wobei die Zweitauswertung eine nachgeschaltete Bildanalyse ist.

In dieser besonders bevorzugten Weiterentwicklung eines erfindungsgemäßen Verfahrens wird berücksichtigt, dass auch der Strahlungsdetektor eine gewisse Fehlerquote aufweisen kann, insbesondere hinsichtlich von Flammenereignissen, die im Strahlungsdetektor nicht als ein Strahlungsereignis erkannt werden. So wird in Schritt f) dieser Ausgestaltungsform eines erfindungsgemäßen Verfahrens auch bei einem Nichtvorliegen eines erkannten Strahlungsereignisses eine Erstauswertung des zumindest einen Kameradetektors zum Erkennen einer Kameraindikation durchgeführt. Sollte eine derartige Kameraindikation erkannt werden, wird im nächsten Schritt g) eine Zweitauswertung des zumindest einen Kameradetektors durchgeführt. Diese Zweitauswertung kann eine Bildanalyse, bevorzugt eine Bild-für-Bild-Analyse von mehreren durch den zumindest einen Kameradetektor aufgenommenen Bildern des Detektionsbereichs umfassen. In dieser Zweitauswertung kann ein Kameraereignis erkannt werden, das ebenfalls auf ein Vorhandensein eines Flammenereignisses im Detektionsbereich hinweist. Um mögliche gewollte Flammenereignisse, die durch das Festlegen des Ausschlussbereichs in Schritt a) ausgeschlossen werden sollen, zu berücksichtigen, wird im folgenden Schritt h) bei einem Vorliegen eines erkannten Kameraereignisses wiederum überprüft, ob das Kameraereignis außerhalb des festgelegten Ausschlussbereichs angeordnet ist. Sollte dies nicht der Fall sein, wird die Detektion abgebrochen und kein Flammenereignis detektiert. Sollte jedoch das erkannte Kameraereignis außerhalb des festgelegten Ausschlussbereichs angeordnet sein, wird im abschließenden Schritt i) ein Flammenereignis erkannt. Dieses Flammenereignis ist wiederum außerhalb des festgelegten Ausschlussbereichs angeordnet. Auf diese Weise kann in dieser besonders bevorzugten Ausgestaltungsform eines erfindungsgemäßen Verfahrens bereitgestellt werden, dass eine noch bessere Detektion von Flammenereignissen außerhalb des Ausschlussbereichs bereitgestellt werden kann, wobei insbesondere eine Verringerung der gesamten Fehlerquote durch Ausschluss von nicht erkannten Flammenereignissen durch den Strahlungsdetektor bereitgestellt werden kann.

Besonders bevorzugt kann bei einem erfindungsgemäßen Verfahren ferner vorgesehen sein, dass bei einem Detektieren eines Flammenereignisses in Schritt e) und/oder in Schritt i) ein Alarmsignal ausgegeben wird. Auf diese Weise kann eine Alarmierung ermöglicht werden, wenn ein Vorliegen einer positiven Detektion eines Flammenereignisses durch ein erfindungsgemäßes Verfahren angezeigt wird. Das Alarmsignal kann da insbesondere direkt durch das Detektorsystem ausgegeben werden, beispielsweise als optisches und/oder akustisches Alarmsignal. Alternativ oder zusätzlich kann das Alarmsignal auch an eine nachgeschaltete Alarmierungseinheit weitergegeben werden, beispielsweise als elektrisches und/oder elektronisches Signal. Nachgeschaltete Alarmierungseinheiten im Sinne der Erfindung können beispielsweise Kontrollsysteme, aber auch Rettungsorganisationen, wie beispielsweise eine Feuerwehr oder Ähnliches, sein. Eine umfassende Benachrichtigung der Umgebung, insbesondere beispielsweise für eine Einleitung von Gegenmaßnahmen gegen das Flammenereignis, kann auf diese Weise ermöglicht werden.

Darüber hinaus kann bei einem erfindungsgemäßen Verfahren vorgesehen sein, dass die Schritte b) bis e) und/oder die Schritte b) sowie f) bis i) kontinuierlich oder zumindest im Wesentlichen kontinuierlich ausgeführt werden. Eine unterbrechungsfreie oder zumindest im Wesentlichen unterbrechungsfreie Überwachung des Detektionsbereichs auf ein Auftreten von Flammenereignissen außerhalb des Ausschlussbereichs kann auf diese Weise bereitgestellt werden. So kann insbesondere das Auswerten des Strahlungsdetektors in Schritt b) und das Durchführen der Erstauswertung und/oder der Zweitauswertung des zumindest einen Kameradetektors in den Schritten c), f) bzw. g) bevorzugt auch gleichzeitig und ebenfalls kontinuierlich oder zumindest im Wesentlichen kontinuierlich ausgeführt werden.

Darüber hinaus kann ein erfindungsgemäßes Verfahren dahin gehend ausgebildet sein, dass als Strahlungsdetektor ein Infrarotdetektor verwendet wird. Infrarotdetektoren sind besonders bevorzugte Strahlungsdetektoren, da Flammenereignisse zumeist deutlich erkennbare Wärmesignaturen und damit charakteristische Strahlungssignaturen im Infrarotbereich aufweisen. Mit Infrarotdetektoren können auch Kontrollmessungen in anderen Wellenlängenbereichen durchgeführt werden, um die Messgenauigkeit eines als Infrarotdetektor ausgebildeten Strahlungsdetektors zu verbessern. Darüber hinaus können Infrarotdetektoren auch zum Überprüfen von zeitlichen Veränderungen, wie beispielsweise einem Flackern oder einem Verändern einer Größe, des Flammenereignisses ausgebildet sein. Eine Messgenauigkeit des als Infrarotdetektor ausgebildeten Strahlungsdetektors kann dadurch weiter verbessert werden. Alternativ oder zusätzlich können auch andere Wellenlängenbereiche durch entsprechende spezielle Ausbildung des Strahlungsdetektors überwacht werden, beispielsweise um Flammenereignisse von Wasserstoffbränden besonders sicher zu erkennen.

Auch kann ein erfindungsgemäßes Verfahren dahin gehend ausgebildet sein, dass als Kameradetektor eine VIS-Flammenkamera und/oder eine IR-Flammenkamera verwendet werden. Dies sind besonders bevorzugten Ausgestaltungsformen eines Kameradetektors, wobei eine VIS-Flammenkamera den Detektionsbereich im visuellen Spektralbereich, eine IR-Flammenkamera den Detektionsbereich im infraroten Spektralbereich überwacht. Flammenkameras sind insbesondere zum Durchführen einer Erstauswertung für ein schnelles Bereitstellen einer Kameraindikation, d. h., einem ersten Hinweis darauf, dass ein Flammenereignis vorhanden sein könnte, ausgebildet. Nachgeschaltet an die Kameraindikation erfolgt zumeist eine Bildverarbeitung als Zweitauswertung, insbesondere eine Bild-für-Bild-Analyse, durch die mit hoher Genauigkeit ein tatsächliches Vorhandensein eines Flammenereignisses erkannt werden kann. Flammenkameras können somit mit anderen Worten besonders schnell einen ersten Hinweis auf ein Flammenereignis liefern, wobei ein exaktes Erkennen eines Flammenereignisses mit geringer Fehlerquote durch eine nachgeschaltete Bildverarbeitung bereitgestellt werden kann.

Besonders bevorzugt kann bei einem erfindungsgemäßen Verfahren vorgesehen sein, dass zumindest zwei Kameradetektoren verwendet werden, wobei für ein Detektieren eines Flammenereignisses in Schritt e) zumindest von einem der Kameradetektoren eine außerhalb des in Schritt a) festgelegten zumindest einen Ausschlussbereichs angeordnete Kameraindikation erkannt wird und/oder für ein Detektieren eines Flammenereignisses in Schritt h) zumindest von einem der Kameradetektoren ein außerhalb des in Schritt a) festgelegten zumindest einen Ausschlussbereichs angeordneten Kameraereignis erkannt wird. In dieser Ausgestaltungsform eines erfindungsgemäßen Verfahrens sind zumindest zwei Kameradetektoren eingesetzt, die insbesondere parallel und/oder unabhängig voneinander verwendet werden können. Dadurch, dass für ein Detektieren eines Flammenereignisses lediglich durch eine der beiden Kameradetektoren außerhalb des in Schritt a) festgelegten zumindest einen Ausschlussbereichs eine Kameraindikation und/oder ein Kameraereignis erkannt werden muss, kann eine weitere Verminderung von Fehlalarmen und/oder nicht detektierten Flammenereignissen bereitgestellt werden. Mit anderen Worten können die beiden Kameradetektoren als redundante Einheiten eingesetzt werden. Sobald zumindest eine der Kameradetektoren eine Kameraindikation bzw. ein Kameraereignis erkennt, wird ein Flammenereignis detektiert.

Auch kann ein erfindungsgemäßes Verfahren dahin gehend weiterentwickelt sein, dass zwei Kameradetektoren verwendet werden, wobei als erster Kameradetektor eine VIS-Flammenkamera und als zweiter Kameradetektor eine IR-Flammenkamera eingesetzt wird. In dieser besonders bevorzugten Ausgestaltungsform werden zwei verschiedene Flammenkameras als Kameradetektoren eingesetzt. Insbesondere sind die beiden Flammenkameras derart ausgebildet, dass sie zwei verschiedene Spektralbänder, das visuelle Spektralband und das infrarote Spektralband, überwachen. Eine weitere Verbesserung einer Detektionssicherheit eines Flammenereignisses im Detektionsbereich kann auf diese Weise bereitgestellt werden.

Gemäß einer weiteren Weiterentwicklung eines erfindungsgemäßen Verfahrens kann ferner vorgesehen sein, dass die Schritte c) bis e) erst für die VIS-Flammenkamera ausgeführt werden, wobei bei einem Fehlen einer in Schritt c) erkannten Kameraindikation der VIS-Flammenkamera die Schritte c) bis e) für die IR-Flammenkamera ausgeführt werden. Mit anderen Worten wird in dieser bevorzugten Ausgestaltungsform zuerst die VIS-Flammenkamera für ein Erkennen einer Kameraindikation ausgewertet und nur bei Fehlen einer erkannten Kameraindikation durch die VIS-Flammenkamera ein Einsatz der IR-Flammenkamera durchgeführt. Mit anderen Worten wird nach einem erkannten Strahlungsereignis durch den Strahlungsdetektor, der bevorzugt im Infrarotbereich arbeitet, die VIS-Flammenkamera zur Überprüfung eingesetzt, um möglichst früh bei der Durchführung eines erfindungsgemäßen Verfahrens zwei verschiedene Strahlungsbereiche bzw. Spektralbereiche bei der Detektion des Flammenereignisses mit einzubeziehen. Sollte durch die VIS-Flammenkamera keine Kameraindikation erkannt werden, kann durch den zusätzlichen Einsatz der IR-Flammenkamera eine mögliches fehlerhaftes Übersehen eines Flammenereignisses verhindert oder zumindest deutlich erschwert werden.

Alternativ oder zusätzlich kann ein erfindungsgemäßes Verfahren dahin gehend weiterentwickelt sein, dass die Schritte f) bis g) erst für die VIS-Flammenkamera ausgeführt werden, wobei bei einem in Schritt g) erkannten Kameraereignis für die VIS-Flammenkamera die Schritte f) bis i) für die IR-Flammenkamera ausgeführt werden. In dieser Ausgestaltungsform eines erfindungsgemäßen Verfahrens wird berücksichtigt, dass die VIS-Flammenkamera zumeist eine höhere Fehlerquote, und damit eine Auslösung von Fehlalarmen, aufweist, als eine IR-Flammenkamera. In dieser Ausgestaltungsform eines erfindungsgemäßen Verfahrens kann daher eine Kontrolle der VIS-Flammenkamera durch die IR-Flammenkamera durchgeführt werden. Eine Sicherheit bei einem erkannten und detektierten Flammenereignis kann dadurch erhöht werden. Der Schritt h) eines erfindungsgemäßen Verfahrens, in dem eine Überprüfung des erkannten Kameraereignisses auf eine Anordnung innerhalb oder außerhalb des Ausschlussbereichs durchgeführt wird, kann auch für die VIS-Flammenkamera getrennt oder zusätzlich zusammen mit der IR-Flammenkamera bei einer einzigen Ausführung des Schritts h) durchgeführt werden.

Darüber hinaus kann ein erfindungsgemäßes Verfahren alternativ dahingehend weiterentwickelt sein, dass die Schritte f) bis g) erst für die VIS-Flammenkamera ausgeführt werden, wobei bei einem in Schritt g) erkannten Kameraereignisses für die VIS-Flammenkamera die Schritte f), h) und i) für die IR-Flammenkamera ausgeführt werden, wobei in Schritt h) bei einem Vorliegen einer in Schritt f) erkannten Kameraindikation der IR-Flammenkamera eine Überprüfung durchgeführt wird, ob die Kameraindikation außerhalb des in Schritt a) festgelegten zumindest einen Ausschlussbereichs angeordnet ist. Auch in dieser Ausgestaltungsform eines erfindungsgemäßen Verfahrens wird berücksichtigt, dass die VIS-Flammenkamera zumeist eine höhere Fehlerquote aufweist, als eine IR-Flammenkamera. Auch in dieser Ausgestaltungsform eines erfindungsgemäßen Verfahrens kann daher eine Kontrolle der VIS-Flammenkamera durch die IR-Flammenkamera durchgeführt werden, wobei in dieser alternativen Ausgestaltungsform die Messungen der IR-Flammenkamera lediglich auf ein Vorhandensein einer Kameraindikation überprüft werden. Eine Sicherheit bei einem erkannten und detektierten Flammenereignis kann dadurch erhöht und gleichzeitig durch den Verzicht auf das Durchführen einer Zweitauswertung der IR-Flammenkamera die gesamte Durchführung eines erfindungsgemäßen Verfahrens beschleunigt werden.

Ferner kann gemäß einer bevorzugten Weiterentwicklung eines erfindungsgemäßen Verfahren vorgesehen sein, dass in Schritt i) ein Flammenereignis detektiert wird, wenn ein VIS-Ort des Kameraereignisses der VIS-Flammenkamera und ein IR-Ort des Kameraereignisses der IR-Flammenkamera übereinstimmen oder zumindest im Wesentlichen übereinstimmen. Auf diese Weise kann vermieden werden, dass die beiden Flammenkameras Kameraereignisse erkennen, die an verschiedenen Positionen angeordnet sind. Ein Flammenereignis wird durch ein erfindungsgemäßes Verfahren in dieser Ausgestaltungsform nur dann erkannt, wenn beide Orte, sowohl der VIS-Ort als auch der IR-Ort, übereinstimmen. Eine weitere Verringerung einer Fehlerquote und dadurch eine Vermeidung und Verhinderung von Fehlalarmen durch fälschlich erkannte Flammenereignisse kann auf diese Weise bereitgestellt werden.

Darüber hinaus kann ein erfindungsgemäßes Verfahren dahin gehend ausgebildet sein, dass Schritt f) erst für die VIS-Flammenkamera ausgeführt wird, wobei bei einem Fehlen der in Schritt f) erkannten Kameraindikation der VIS-Flammenkamera, die Schritte f) bis i) für die IR-Flammenkamera ausgeführt werden. Mit anderen Worten wird in dieser Ausgestaltungsform eines erfindungsgemäßen Verfahrens weder durch den Strahlungsdetektor noch durch die VIS-Flammenkamera ein Hinweis auf ein Vorhandensein eines Flammenereignisses generiert. Sollte dennoch durch die IR-Flammenkamera eine Kameraindikation und ein entsprechendes Kameraereignis detektiert werden, das außerhalb des Ausschlussbereichs liegt, wird auch in diesem Fall insgesamt ein Flammenereignis erkannt. Auch bei einem fehlerhaften Nichtdetektieren des Flammenereignisses durch den Strahlungsdetektor und die VIS-Flammenkamera kann somit eine sichere Detektion des Flammenereignisses durch ein erfindungsgemäßes Verfahren bereitgestellt werden.

Gemäß einem zweiten Aspekt der Erfindung wird die Aufgabe gelöst durch ein Detektorsystem zum Detektieren eines Flammenereignisses, aufweisend einen Strahlungsdetektor und zumindest einen Kameradetektor zum Überwachen eines Detektionsbereichs auf ein Auftreten von Flammenereignissen. Ein erfindungsgemäßes Detektorsystem ist dadurch gekennzeichnet, dass das Detektorsystem zum Ausführen eines Verfahrens gemäß dem ersten Aspekt der Erfindung ausgebildet ist. Auf diese Weise bringt ein erfindungsgemäßes Detektorsystem sämtliche Vorteile mit sich, die ausführlich bereits in Verbindung mit einem Verfahren gemäß dem ersten Aspekt der Erfindung aufgeführt sind.

Besonders bevorzugt kann bei einem erfindungsgemäßen Detektorsystem vorgesehen sein, dass der Strahlungsdetektor und der zumindest eine Kameradetektor in einem gemeinsamen Gehäuse angeordnet sind. Auf diese Weise kann eine besonders kompakte Ausgestaltungsform eines erfindungsgemäßen Detektorsystems bereitgestellt werden.

Auch kann ein erfindungsgemäßes Detektorsystem dahin gehend weiterentwickelt sein, dass ein Strahlungsdetektionsbereich des Strahlungsdetektors und ein Kameradetektionsbereich des zumindest einen Kameradetektors deckungsgleich oder zumindest im Wesentlichen deckungsgleich ausgebildet sind. Ein Detektionsbereich des gesamten Detektorsystems ergibt sich insbesondere aus dem Überlapp des Strahlungsdetektionsbereichs des Strahlungsdetektors und der Kameradetektionsbereiche der eingesetzten Kameradetektoren. Dadurch, dass der Strahlungsdetektionsbereich und der Kameradetektionsbereich deckungsgleich oder zumindest im Wesentlichen deckungsgleich ausgebildet sind, kann ein besonders großer Detektionsbereich des gesamten Detektorsystems bereitgestellt werden. Insbesondere Bereiche, nicht von allen oder sogar nur von einem einzigen der eingesetzten Detektoren überwacht werden kann, können dadurch minimiert oder bevorzugt sogar gänzlich vermieden werden.

Wie oben beschrieben ist der Detektionsbereich des Detektorsystems im Sinne der Erfindung insbesondere durch den Überlapp der Detektionsbereiche der verwendeten Detektoren gebildet. Ein zusätzliches Auswerten von Messdaten der einzelnen Detektoren, die außerhalb dieses Überlappbereichs ermittelt werden, ist möglich. Alternativ zu einer Deckungsgleichheit kann beispielsweise der Strahlungsdetektionsbereich deutlich größer ausgebildet sein, als der Kameradetektionsbereich, welcher insbesondere an die geplanten Abflammungen angepasst ausgebildet sein kann. In diesem Fall wird der Strahlungsdetektor für die eigentliche Überwachung auf Flammenereignisse eingesetzt, wobei das erfindungsgemäße Detektorsystem beziehungsweise das erfindungsgemäße Verfahren ein Ausblenden der gewollten Abflammungen ermöglicht.

Besonders bevorzugt kann ferner bei einem erfindungsgemäßen Detektorsystem vorgesehen sein, dass der Strahlungsdetektor als ein Infrarotdetektor und/oder der zumindest eine Kameradetektor als eine VIS-Flammenkamera und/oder als eine IR-Flammenkamera ausgebildet sind. Wie oben bereits beschrieben, stellen diese Detektoren besonders bevorzugte Ausgestaltungsformen eines Strahlungsdetektors bzw. eines Kameradetektors dar. Insbesondere kann das Detektorsystem sowohl einen Infrarotdetektor als auch eine VIS-Flammenkamera und zusätzlich eine IR-Flammenkamera aufweisen. Eine besonders sichere Detektion eines Flammenereignisses, die insbesondere besonders schnell durchgeführt werden kann, mit geringer Fehlerquote kann auf diese Weise bereitgestellt werden.

Weitere, die Erfindung verbessernde Maßnahmen, ergeben sich aus der nachfolgenden Beschreibung zu Ausführungsbeispielen der Erfindung, welche in den Figuren dargestellt sind. Sämtliche aus den Ansprüchen, der Beschreibung und den Zeichnungen hervorgehenden Merkmale und/oder Vorteile, einschließlich konstruktiver Einzelheiten und räumlicher Anordnungen, können sowohl für sich als auch in den verschiedenen Kombinationen, erfindungswesentlich sein. Elemente mit gleicher Funktion und Wirkungsweise sind in den Zeichnungen mit denselben Bezugszeichen versehen. Es zeigen schematisch:
- Figur 1: eine erste Ausgestaltungsform eines erfindungsgemäßen Verfahrens,
- Figur 2: eine zweite Ausgestaltungsform eines erfindungsgemäßen Verfahrens, und
- Figur 3: ein erfindungsgemäßes Detektorsystem.

In den Fig. 1 und 2 sind mögliche Ausgestaltungsformen eines erfindungsgemäßen Verfahrens gezeigt, wie sie durch ein erfindungsgemäßes Detektorsystem 1 ausgeführt werden können. Eine mögliche Ausgestaltungsform eines erfindungsgemäßen Detektorsystems 1 ist in Fig. 3 gezeigt. Die Fig. 1 bis 3 werden im Folgenden gemeinsam beschrieben, wobei auf die Einzelheiten der einzelnen Figuren jeweils gesondert eingegangen wird.

Fig. 3 zeigt ein erfindungsgemäßes Detektorsystem 1, das zum Detektieren eines Flammenereignisses 4 in einem Detektionsbereich 3 des Detektorsystems 1 ausgebildet ist. Das gezeigte Detektorsystem 1 weist einen Strahlungsdetektor 10 und zwei Kameradetektoren 20 auf, die in einem gemeinsamen Gehäuse 2 angeordnet sind. Eine besonders kompakte Ausgestaltungsform eines erfindungsgemäßen Detektorsystems 1 kann auf diese Weise bereitgestellt werden. Der Strahlungsdetektor 10 ist insbesondere als ein Infrarotdetektor 12 ausgebildet. Die beiden Kameradetektoren 20 sind als eine VIS-Flammenkamera 22 und als eine IR-Flammenkamera 23 ausgebildet. Der Detektionsbereich 3 des Detektorsystems 1 ergibt sich aus dem Überlapp des Strahlungsdetektionsbereichs 11 des Strahlungsdetektors 10, sowie der Kameradetektionsbereiche 21 der beiden Kameradetektoren 20. Die Detektionsbereiche 11, 21 der einzelnen Detektorsubsysteme 10, 20 sind in Fig. 3 mit verschiedenen Strichlierungen gekennzeichnet und sind bevorzugt, wie abgebildet, zumindest im Wesentlichen, bis auf kleine Randabschnitte, deckungsgleich ausgebildet. Weiter ist in Fig. 3 sichtbar, dass im Detektionsbereich 3 des Detektorsystems 1 sowohl ein Flammenereignis 4 als auch eine Abflammung 6 angeordnet sind.

Eine Abflammung 6 stellt ein gewolltes und/oder geplantes Flammenereignis dar, wobei bei einem Auftreten der Abflammung 6 insbesondere kein Flammenereignis 4 durch das Detektorsystem 1 erkannt werden soll. Dies kann dadurch bereitgestellt werden, dass in jeder Ausgestaltungsform eines erfindungsgemäßen Verfahrens in einem ersten Schritt a), in den Fig. 1 und 2 mit A bezeichnet, ein Ausschlussbereich 5 im Detektionsbereich 3 festgelegt wird. Dieser Ausschlussbereich 5 wird bevorzugt derart festgelegt, dass mögliche Abflammungen 6 durch diesen Ausschlussbereich 5 vollständig abgedeckt werden.

Im nächsten Schritt b), in Fig. 1 und 2 mit B bezeichnet, wird der Strahlungsdetektor 10 ausgewertet, um ein Strahlungsereignis 30 zu erkennen.

Im Folgenden wird die in Fig. 1 gezeigte mögliche Ausgestaltungsform eines erfindungsgemäßen Verfahrens weiter beschrieben. Bei Vorliegen eines in Schritt b) erkannten Strahlungsereignisses 30 wird im nächsten Schritt c), in Fig. 1 mit C bezeichnet, ein Kameradetektor 20 ausgewertet, um eine Kameraindikation 41 zu erkennen. Im dem in Fig. 1 gezeigten Verfahren wird in Schritt c) zuerst die VIS-Flammenkamera 22 der Erstauswertung 40 unterzogen. Sollte bei dieser Erstauswertung 40 eine Kameraindikation 41 festgestellt werden, wird diese im nächsten Schritt d), im linken Ast des in Fig. 1 gezeigten Verfahren mit D bezeichnet, einer Überprüfung 50 unterzogen, ob die durch die VIS-Flammenkamera 22 erkannte Kameraindikation 41 innerhalb oder außerhalb des Ausschlussbereichs 5 angeordnet ist. Sollte das Ergebnis dieser Überprüfung 50 positiv ausfallen, d. h., das Flammenereignis 4 wird außerhalb des Ausschlussbereichs 5 erkannt, wird im nächsten Schritt e), in Fig. 1 mit E bezeichnet, ein Flammenereignis 4 im Detektionsbereich 3 außerhalb des zumindest einen Ausschlussbereichs 5 erkannt. Basierend auf diesem Detektieren des Flammenereignisses 4 kann darauf folgend ein Alarmsignal 7 ausgegeben werden.

Sollte in Schritt c) bei der Erstauswertung 40 der VIS-Flammenkamera 22 keine Kameraindikation 41 erkannt werden, so wird, dargestellt im rechten Ast des in Fig. 1 dargestellten Verfahrens, der Schritt c) für die IR-Flammenkamera 23 durchgeführt und diese ebenfalls einer Erstauswertung 40 unterzogen. Sollte bei dieser Erstauswertung 40 eine Kameraindikation 41 der IR-Flammenkamera 23 erkannt werden, wird im folgenden Schritt d) erneut diese nun durch die IR-Flammenkamera 23 bereitgestellte Kameraindikation 41 dahin gehend überprüft, ob diese innerhalb oder außerhalb des Ausschlussbereichs 5 angeordnet ist. Sollte das Ergebnis dieser Überprüfung 50 sein, dass die Kameraindikation 41 außerhalb des Ausschlussbereichs 5 angeordnet ist, wird im letzten Schritt e) eines erfindungsgemäßen Verfahrens wiederum das Flammenereignis 4 detektiert. Auch hier ist ein Aussenden eines nachgeschalteten Alarmsignals 7 denkbar.

Die in Fig. 2 gezeigte Ausgestaltungsform eines erfindungsgemäßen Verfahrens betrifft den Fall, wenn im Schritt b) beim Auswerten des Strahlungsdetektors 10 kein Strahlungsereignis 30 erkannt wird. In diesem Fall kann dennoch im nächsten Schritt f), in Fig. 2 mit F bezeichnet, eine Erstauswertung 40 beispielsweise der VIS-Flammenkamera 22 durchgeführt werden. Sollte bei dieser Erstauswertung 40 eine Kameraindikation 41 erkannt werden, so wird der linke Ast der in Fig. 2 gezeigten Ausgestaltungsform eines erfindungsgemäßen Verfahrens im nächsten Schritt g), in Fig. 2 mit G bezeichnet, eine Zweitauswertung 42 der VIS-Flammenkamera 22 durchgeführt. Als Ergebnis dieser Zweitauswertung 42 kann ein Kameraereignis 43 der VIS-Flammenkamera 22 erkannt werden. Die Zweitauswertung 40 kann bevorzugt beispielsweise eine nachgeschaltete Bildanalyse, insbesondere eine Bild-für-Bild-Analyse, sein. Eine besonders sichere, wenn auch zeitaufwendige Detektion eines Flammenereignisses 4 kann durch diese Zweitauswertung 40 bereitgestellt werden. Bei Vorliegen eines Kameraereignisses 43 der VIS-Flammenkamera 22 werden die Schritte f) und g) für die IR-Flammenkamera 23 wiederholt. Dadurch kann die Sicherheit beim Detektieren eines Flammenereignisses 4 erhöht und insbesondere Fehlidentifikationen durch die VIS-Flammenkamera 22 vermieden werden. Sollte bei der Erstauswertung 40 der IR-Flammenkamera 23 eine Kameraindikation 41 erkannt werden (Schritt f), so kann auch für die IR-Flammenkamera 23 in Schritt g) eine Zweitauswertung 42 durchgeführt werden. Als Ergebnis dieser Zweitauswertung 42 der IR-Flammenkamera 23 kann wiederum ein Kameraereignis 43 der IR-Flammenkamera 23 erhalten werden. Alternativ ist auch eine Wiederholung nur des Schrittes f) für die IR-Flammenkamera 23 zur Erkennung einer Kameraindikation 41 möglich. Der folgende Schritt h), in Fig. 2 mit H bezeichnet, umfasst wiederum eine Überprüfung 50, in dieser Ausgestaltungsform von den Orten des Kameraereignisses 43 sowohl von der VIS-Flammenkamera 22 als auch von der IR-Flammenkamera 23. In der alternativen Ausgestaltungsform wird statt des Ortes des Kameraereignisses 43 der Ort der Kameraindikation 41 der IR-Flammenkamera 23 überprüft. Sollte für beide Flammenkameras 22, 23 die Überprüfung 50 ergeben, dass das jeweilige Kameraereignis 43 beziehungsweise die Kameraindikation 41 außerhalb des Ausschlussbereichs 5 liegt, wird im nächsten Schritt i), in Fig. 2 mit I bezeichnet, ein Flammenereignis 4 detektiert. In Schritt i) kann ferner überprüft werden, ob ein VIS-Ort 24 des Kameraereignisses 43 der VIS-Flammenkamera 22 und ein IR-Ort 25 des Kameraereignisses 43 der IR-Flammenkamera 23 übereinstimmen. Auch diese Übereinstimmung kann als Bedingung verwendet werden, die für ein Detektieren eines Flammenereignisses 4 im Schritt i) erfüllt sein muss. Nachgeschaltet an die Detektion des Flammenereignisses 4 kann auch in dieser Ausgestaltungsform eines erfindungsgemäßen Verfahrens ein Alarmsignal 7 ausgesendet werden.

Sollte, dargestellt im rechten Ast des erfindungsgemäßen Verfahrens in Fig. 2, im ersten ausgeführten Schritt f), bei der eine Erstauswertung 40 der VIS-Flammenkamera 22 durchgeführt wird, keine Kameraindikation 41 erkannt werden, können die Schritte f) bis i) auch allein für die IR-Flammenkamera 23 durchgeführt werden. So wird in Schritt f) eine Erstauswertung 40 der IR-Flammenkamera 23 durchgeführt, um eine Kameraindikation 41 der IR-Flammenkamera 23 zu erhalten. Sollte diese Kameraindikation 41 vorliegen, wird im Schritt g) eine Zweitauswertung 42 IR-Flammenkamera 23 durchgeführt, um ein Kameraereignis 43 zu erhalten. Im folgenden Schritt h) wird der Ort des Kameraereignisses 43 dahin gehend überprüft, ob er außerhalb des Ausschlussbereichs 5 liegt. Sollte diese Überprüfung 50 positiv sein, wird in Schritt i) ein Flammenereignis 4 außerhalb des Ausschlussbereichs 5 im Detektionsbereich 3 des Detektorsystems 1 erkannt und nachfolgend ein Alarmsignal 7 ausgegeben.

Zusätzlich können sämtliche Schritte des erfindungsgemäßen Verfahrens, insbesondere die Schritte b) bis e) bzw. b) sowie f) bis i) kontinuierlich oder zumindest im Wesentlichen kontinuierlich ausgeführt werden. Zusammenfassend kann durch ein erfindungsgemäßes Detektorsystem 1 bzw. durch ein erfindungsgemäßes Verfahren eine besonders schnelle und insbesondere auch sichere und genaue Detektion eines Flammenereignisses 4 in einem Detektionsbereich 3 bereitgestellt werden, wobei insbesondere im Detektionsbereich 3 ein Ausschlussbereich 5 definiert sein kann, der von der Detektion durch das Detektorsystem 1 ausgenommen ist. Eine schnelle und gleichzeitig sichere Detektion von Flammenereignissen 4 auch in Bereichen, in denen beispielsweise Abflammungen 6 vorgesehen sind, kann auf diese Weise bereitgestellt werden.

### BEZUGSZEICHENLISTE

- 1: Detektorsystem
- 2: Gehäuse
- 3: Detektionsbereich
- 4: Flammenereignis
- 5: Ausschlussbereich
- 6: Abflammung
- 7: Alarmsignal

- 10: Strahlungsdetektor
- 11: Strahlungsdetektionsbereich
- 12: Infrarotdetektor

- 20: Kameradetektor
- 21: Kameradetektionsbereich
- 22: VIS-Flammenkamera
- 23: IR-Flammenkamera
- 24: VIS-Ort
- 25: IR-Ort

- 30: Strahlungsereignis

- 40: Erstauswertung
- 41: Kameraindikation
- 42: Zweitauswertung
- 43: Kameraereignis

- 50: Überprüfung

## Patentansprüche

1. Verfahren zum Detektieren eines Flammenereignisses (4) durch ein Detektorsystem (1), wobei das Detektorsystem (1) einen Strahlungsdetektor (10) und zumindest einen Kameradetektor (20) aufweist und einen Detektionsbereich (3) durch den Strahlungsdetektor (10) und den zumindest einen Kameradetektor (20) auf ein Auftreten von Flammenereignissen (4) überwacht,
a) umfassend die folgenden Schritte:
Festlegen zumindest eines Ausschlussbereichs (5) im Detektionsbereich (3) des Detektorsystems (1),
b) Auswerten des Strahlungsdetektors (10) zum Erkennen eines Strahlungsereignisses (30),
**gekennzeichnet durch folgende Schritte:**
c) Bei Vorliegen eines in Schritt b) erkannten Strahlungsereignisses (30) Durchführen einer Erstauswertung (40) des zumindest einen Kameradetektors (20) zum Erkennen einer Kameraindikation (41),
d) Bei Vorliegen einer in Schritt c) erkannten Kameraindikation (41) Durchführen einer Überprüfung (50), ob die Kameraindikation (41) außerhalb des in Schritt a) festgelegten zumindest einen Ausschlussbereichs (5) angeordnet ist, und
e) Bei Vorliegen eines positiven Ergebnisses der Überprüfung (50) in Schritt d) Detektieren eines Flammenereignisses (4) im Detektionsbereich (3) außerhalb des zumindest einen Ausschlussbereichs (5).

2. Verfahren nach Anspruch 1,
**dadurch gekennzeichnet, dass**
zumindest zwei Kameradetektoren (20) verwendet werden,
wobei für ein Detektieren eines Flammenereignisses (4) in Schritt e) zumindest von einem der Kameradetektoren (20) eine außerhalb des in Schritt a) festgelegten zumindest einen Ausschlussbereichs (5) angeordnete Kameraindikation (41) erkannt wird.

3. Verfahren nach Anspruch 2,
**dadurch gekennzeichnet, dass**
zwei Kameradetektoren (20) verwendet werden, wobei als erster Kameradetektor (20) eine VIS-Flammenkamera (22) und als zweiter Kameradetektor (20) eine IR-Flammenkamera (23) eingesetzt wird.

4. Verfahren nach Anspruch 3,
**dadurch gekennzeichnet, dass**
die Schritte c) bis e) erst für die VIS-Flammenkamera (22) ausgeführt werden, wobei bei einem Fehlen einer in Schritt c) erkannten Kameraindikation (41) der VIS-Flammenkamera (22) die Schritte c) bis e) für die IR-Flammenkamera (23) ausgeführt werden.

5. Verfahren nach einem der vorhergehenden Ansprüche ,
**dadurch gekennzeichnet, dass**
bei einem Detektieren eines Flammenereignisses (4) in Schritt e) ein Alarmsignal (7) ausgegeben wird.

6. Verfahren nach einem **der** vorhergehenden Ansprüche,
**dadurch gekennzeichnet, dass**
die Schritte b) bis e) kontinuierlich oder zumindest im Wesentlichen kontinuierlich ausgeführt werden.

7. Verfahren nach einem der vorangegangenen Ansprüche,
**dadurch gekennzeichnet, dass**
als Kameradetektor (20) eine VIS-Flammenkamera (22) und/oder eine IR-Flammenkamera (23) verwendet wird.

8. Verfahren nach eine der vorhergehenden Ansprüche,
**dadurch gekennzeichnet, dass**
bei einem Fehlen eines in Schritt b) erkannten Strahlungsereignisses (30) folgende Schritte ausgeführt werden:
f) Durchführen einer Erstauswertung (40) des zumindest einen Kameradetektors (20) zum Erkennen einer Kameraindikation (41), wobei eine Kameraindikation erkannt wird, wenn im Detektionsbereich in mindestens einem Bild ein Hinweis auf ein Flammenereignis erkannt wird,
g) Bei Vorliegen einer in Schritt f) erkannten Kameraindikation (41) Durchführen einer Zweitauswertung (42) des zumindest einen Kameradetektors (20) zum Erkennen eines Kameraereignisses (43), wobei die Zweitauswertung eine nachgeschaltete Bildanalyse ist,
h) Bei Vorliegen eines in Schritt g) erkannten Kameraereignisses (43) Durchführen einer Überprüfung (50), ob das Kameraereignis (43) außerhalb des in Schritt a) festgelegten zumindest einen Ausschlussbereichs (5) angeordnet ist, und
i) Bei Vorliegen eines positiven Ergebnis der Überprüfung (50) in Schritt h) Detektieren eines Flammenereignisses (4) im Detektionsbereich (3) außerhalb des zumindest einen Ausschlussbereichs (5).

9. Verfahren nach Anspruch 8,
**dadurch gekennzeichnet, dass**
bei einem Detektieren eines Flammenereignisses (4) in Schritt i) ein Alarmsignal (7) ausgegeben wird.

10. Verfahren nach einem der Ansprüche 8 oder 9,
**dadurch gekennzeichnet, dass**
die Schritte b) sowie f) bis i) kontinuierlich oder zumindest im Wesentlichen kontinuierlich ausgeführt werden.

11. Verfahren nach einem der Ansprüche 8 bis 10,
**dadurch gekennzeichnet, dass**
zumindest zwei Kameradetektoren (20) verwendet werden,
wobei für ein Detektieren eines Flammenereignisses (4) in Schritt h) zumindest von einem der Kameradetektoren (20) ein außerhalb des in Schritt a) festgelegten zumindest einen Ausschlussbereichs (5) angeordnetes Kameraereignis (43) erkannt wird.

12. Verfahren nach einem der Ansprüche 8 bis 11,
**dadurch gekennzeichnet, dass**
zwei Kameradetektoren (20) verwendet werden, wobei als erster Kameradetektor (20) eine VIS-Flammenkamera (22) und als zweiter Kameradetektor (20) eine IR-Flammenkamera (23) eingesetzt wird und wobei die Schritte f) bis g) erst für die VIS-Flammenkamera (22) ausgeführt werden, wobei bei einem in Schritt g) erkannten Kameraereignisses (43) für die VIS-Flammenkamera (22) die Schritte f) bis i) für die IR-Flammenkamera (23) ausgeführt werden.

13. Verfahren nach einem der Ansprüche 8 bis 12,
**dadurch gekennzeichnet, dass**
zwei Kameradetektoren (20) verwendet werden, wobei als erster Kameradetektor (20) ein wo e VIS-Flammenkamera (22) und als zweiter Kameradetektor (20) eine IR-Flammenkamera (23) eingesetzt wird und wobei die Schritte f) bis g) erst für die VIS-Flammenkamera (22) ausgeführt werden, wobei bei einem in Schritt g) erkannten Kameraereignisses (43) für die VIS-Flammenkamera (22) die Schritte f), h) und i) für die IR-Flammenkamera (23) ausgeführt werden, wobei in Schritt h) bei einem Vorliegen einer in Schritt f) erkannten Kameraindikation (41) der IR-Flammenkamera (23) eine Überprüfung (50) durchgeführt wird, ob die Kameraindikation (41) außerhalb des in Schritt a) festgelegten zumindest einen Ausschlussbereichs (5) angeordnet ist.

14. Verfahren nach Anspruch 12 oder 13,
**dadurch gekennzeichnet, dass**
in Schritt i) ein Flammenereignis (4) detektiert wird, wenn ein VIS-Ort (24) des Kameraereignis (43) der VIS-Flammenkamera (22) und ein IR-Ort (25) der Kameraindikation (41) und/oder des Kameraereignis (43) der IR-Flammenkamera (23) übereinstimmen oder zumindest im Wesentlichen übereinstimmen.

15. Verfahren nach Anspruch 8,
**dadurch gekennzeichnet, dass**
zwei Kameradetektoren (20) verwendet werden, wobei als erster Kameradetektor (20) eine VIS-Flammenkamera (22) und als zweiter Kameradetektor (20) eine IR-Flammenkamera (23) eingesetzt wird und wobei Schritt f) erst für die VIS-Flammenkamera (22) ausgeführt wird, wobei bei einem Fehlen einer in Schritt f) erkannten Kameraindikation (41) der VIS-Flammenkamera (22) Schritte f) bis i) für die IR-Flammenkamera (23) ausgeführt werden.

16. Detektorsystem (1) zum Detektieren eines Flammenereignisses (4), aufweisend einen Strahlungsdetektor (10) und zumindest einen Kameradetektor (20) zum Überwachen eines Detektionsbereichs (3) auf ein Auftreten von Flammenereignissen (4),
**dadurch gekennzeichnet, dass**
das Detektorsystem (1) zum Ausführen eines Verfahrens nach einem der vorangegangenen Ansprüchen ausgebildet ist.

17. Detektorsystem (1) nach Anspruch 16,
**dadurch gekennzeichnet, dass**
der Strahlungsdetektor (10) und der zumindest eine Kameradetektor (20) in einem gemeinsamen Gehäuse (2) angeordnet sind.

18. Detektorsystem (1) nach Anspruch 16 oder 17,
**dadurch gekennzeichnet, dass**
ein Strahlungsdetektionsbereich (11) des Strahlungsdetektors (10) und ein Kameradetektionsbereich (21) des zumindest einen Kameradetektors (20) deckungsgleich oder zumindest im Wesentlichen deckungsgleich ausgebildet sind.

19. Detektorsystem (1) nach einem der Ansprüche 16 bis 18,
**dadurch gekennzeichnet, dass**
der Strahlungsdetektor (10) als ein IR-Detektor und/oder der zumindest eine Kameradetektor (20) als eine VIS-Flammenkamera (22) und/oder als eine IR-Flammenkamera (23) ausgebildet sind.

## Claims

1. Method for detecting a flame event (4) by means of a detector system (1), wherein the detector system (1) has a radiation detector (10) and at least one camera detector (20) and monitors a detection area (3) for the occurrence of flame events (4) by means of the radiation detector (10) and the at least one camera detector (20),
a) comprising the following steps:
determining at least one exclusion area (5) in the detection area (3) of the detector system (1),
b) evaluating the radiation detector (10) in order to identify a radiation event (30),
**characterized by the following steps:**
c) if a radiation event (30) identified in step b) is present, carrying out a first evaluation (40) of the at least one camera detector (20) in order to identify a camera indication (41),
d) if a camera indication (41) identified in step c) is present, carrying out a check (50) in order to determine whether the camera indication (41) is arranged outside the at least one exclusion area (5) determined in step a), and
e) if there is a positive result of the check (50) in step d), detecting a flame event (4) in the detection area (3) outside the at least one exclusion area (5).

2. Method according to Claim 1,
**characterized in that**
at least two camera detectors (20) are used, wherein, for the purpose of detecting a flame event (4) in step e), a camera indication (41) arranged outside the at least one exclusion area (5) determined in step a) is identified at least by one of the camera detectors (20).

3. Method according to Claim 2,
**characterized in that**
two camera detectors (20) are used, wherein a VIS flame camera (22) is used as the first camera detector (20) and an IR flame camera (23) is used as the second camera detector (20).

4. Method according to Claim 3,
**characterized in that**
steps c) to e) are first of all carried out for the VIS flame camera (22), wherein, in the absence of a camera indication (41) of the VIS flame camera (22) identified in step c), steps c) to e) are carried out for the IR flame camera (23).

5. Method according to one of the preceding claims,
**characterized in that**
an alarm signal (7) is output if a flame event (4) is detected in step e).

6. Method according to one of the preceding claims,
**characterized in that**
steps b) to e) are carried out continuously or at least substantially continuously.

7. Method according to one of the preceding claims,
**characterized in that**
a VIS flame camera (22) and/or an IR flame camera (23) is/are used as the camera detector (20).

8. Method according to one of the preceding claims,
**characterized in that**
the following steps are carried out in the absence of a radiation event (30) identified in step b):
f) carrying out a first evaluation (40) of the at least one camera detector (20) in order to identify a camera indication (41), wherein a camera indication is identified if an indication of a flame event is identified in at least one image in the detection area,
g) if a camera indication (41) identified in step f) is present, carrying out a second evaluation (42) of the at least one camera detector (20) in order to identify a camera event (43), wherein the second evaluation is a downstream image analysis,
h) if a camera event (43) identified in step g) is present, carrying out a check (50) in order to determine whether the camera event (43) is arranged outside the at least one exclusion area (5) determined in step a), and
i) if there is a positive result of the check (50) in step h), detecting a flame event (4) in the detection area (3) outside the at least one exclusion area (5).

9. Method according to Claim 8,
**characterized in that**
an alarm signal (7) is output if a flame event (4) is detected in step i).

10. Method according to either of Claims 8 and 9,
**characterized in that**
steps b) and f) to i) are carried out continuously or at least substantially continuously.

11. Method according to one of Claims 8 to 10,
**characterized in that**
at least two camera detectors (20) are used, wherein, for the purpose of detecting a flame event (4), a camera event (43) arranged outside the at least one exclusion area (5) determined in step a) is identified at least by one of the camera detectors (20) in step h).

12. Method according to one of Claims 8 to 11,
**characterized in that**
two camera detectors (20) are used, wherein a VIS flame camera (22) is used as the first camera detector (20) and an IR flame camera (23) is used as the second camera detector (20), and wherein steps f) to g) are first of all carried out for the VIS flame camera (22), wherein steps f) to i) are carried out for the IR flame camera (23) if a camera event (43) is identified for the VIS flame camera (22) in step g) .

13. Method according to one of Claims 8 to 12,
**characterized in that**
two camera detectors (20) are used, wherein a VIS flame camera (22) is used as the first camera detector (20) and an IR flame camera (23) is used as the second camera detector (20), and wherein steps f) to g) are first of all carried out for the VIS flame camera (22), wherein steps f), h) and i) are carried out for the IR flame camera (23) if a camera event (43) is identified for the VIS flame camera (22) in step g), wherein a check (50) is carried out in step h), if a camera indication (41) of the IR flame camera (23) identified in step f) is present, in order to determine whether the camera indication (41) is arranged outside the at least one exclusion area (5) determined in step a).

14. Method according to Claim 12 or 13,
**characterized in that**
a flame event (4) is detected in step i) if a VIS location (24) of the camera event (43) of the VIS flame camera (22) and an IR location (25) of the camera indication (41) and/or of the camera event (43) of the IR flame camera (23) correspond or at least substantially correspond.

15. Method according to Claim 8,
**characterized in that**
two camera detectors (20) are used, wherein a VIS flame camera (22) is used as the first camera detector (20) and an IR flame camera (23) is used as the second camera detector (20), and wherein step f) is first of all carried out for the VIS flame camera (22), wherein, in the absence of a camera indication (41) of the VIS flame camera (22) identified in step f), steps f) to i) are carried out for the IR flame camera (23).

16. Detector system (1) for detecting a flame event (4), having a radiation detector (10) and at least one camera detector (20) for monitoring a detection area (3) for the occurrence of flame events (4),
**characterized in that**
the detector system (1) is designed to carry out a method according to one of the preceding claims.

17. Detector system (1) according to Claim 16,
**characterized in that**
the radiation detector (10) and the at least one camera detector (20) are arranged in a common housing (2).

18. Detector system (1) according to Claim 16 or 17,
**characterized in that**
a radiation detection area (11) of the radiation detector (10) and a camera detection area (21) of the at least one camera detector (20) are congruent or are at least substantially congruent.

19. Detector system (1) according to one of Claims 16 to 18,
**characterized in that**
the radiation detector (10) is in the form of an IR detector and/or the at least one camera detector (20) is in the form of a VIS flame camera (22) and/or an IR flame camera (23).

## Revendications

1. Procédé permettant de détecter un incendie (4) grâce à un système de détecteur (1), le système de détecteur (1) comportant un détecteur de rayonnement (10) et au moins un détecteur à caméra (20) et surveillant une zone de détection (3) avec le détecteur de rayonnement (10) et l'au moins un détecteur à caméra (20) à la recherche d'incendies (4) ;
a) comprenant les étapes suivantes :
détermination d'au moins une zone d'exclusion (5) dans la zone de détection (3) du système de détecteur (1) ;
b) analyse du détecteur de rayonnement (10) pour détecter un rayonnement (30) ;
**caractérisé par** les étapes suivantes :
c) en présence d'un rayonnement (30) détecté à l'étape b), réalisation d'une première analyse (40) par l'au moins un détecteur à caméra (20) pour détecter une indication de caméra (41) ;
d) en présence d'une indication de caméra (41) détectée à l'étape c), réalisation d'une vérification (50) pour définir si l'indication de caméra (41) se situe à l'extérieur de l'au moins une zone d'exclusion (5) définie à l'étape a) ; et
e) en présence d'un résultat positif pour la vérification (50) de l'étape d), détection d'un incendie (4) dans la zone de détection (3) à l'extérieur de l'au moins une zone d'exclusion (5).

2. Procédé selon la revendication 1, **caractérisé en ce qu'**au moins deux détecteurs à caméra (20) sont utilisés, sachant que pour une détection d'un incendie (4) à l'étape e) par au moins un des détecteurs à caméra (20), une indication de caméra (41) située à l'extérieur de l'au moins une zone d'exclusion (5) déterminée à l'étape a) est détectée.

3. Procédé selon la revendication 2, **caractérisé en ce que** deux détecteurs à caméra (20) sont utilisés, le premier détecteur à caméra (20) utilisé étant une caméra de détection d'incendie VIS (22) et le deuxième détecteur à caméra (20) utilisé étant une caméra de détection d'incendie IR (23).

4. Procédé selon la revendication 3, **caractérisé en ce que** les étapes c) à e) sont d'abord réalisées par la caméra de détection d'incendie VIS (22), sachant qu'en cas d'absence d'une indication de caméra (41) détectée à l'étape c) par la caméra de détection d'incendie VIS (22), les étapes c) à e) sont réalisées par la caméra de détection d'incendie IR (23).

5. Procédé selon l'une quelconque des revendications précédentes, **caractérisé en ce qu'**en cas de détection d'un incendie (4) à l'étape e), un signal d'alarme (7) est émis.

6. Procédé selon l'une quelconque des revendications précédentes, **caractérisé en ce que** les étapes b) à e) sont réalisées en continu ou au moins pour l'essentiel en continu.

7. Procédé selon l'une quelconque des revendications précédentes, **caractérisé en ce que** le détecteur à caméra (20) utilisé est une caméra de détection d'incendie VIS (22) et/ou une caméra de détection d'incendie IR (23).

8. Procédé selon l'une quelconque des revendications précédentes, **caractérisé en ce qu'**en cas d'absence d'un rayonnement (30) détecté à l'étape b), les étapes suivantes sont réalisées :
f) réalisation d'une première analyse (40) de l'au moins un détecteur à caméra (20) pour détecter une indication de caméra (41), une indication de caméra étant détectée lorsque dans la zone de détection, un indice d'incendie est détecté sur au moins une image ;
g) en présence d'une indication de caméra (41) détectée à l'étape f), réalisation d'une deuxième analyse (42) de l'au moins un détecteur à caméra (20) pour détecter un événement de caméra (43), la deuxième analyse étant une analyse d'image réalisée en aval ;
h) en présence d'un événement de caméra (43) détecté à l'étape g), réalisation d'une vérification (50) pour définir si l'événement de caméra (43) se situe à l'extérieur de l'au moins une zone d'exclusion (5) déterminée à l'étape a) ; et
i) en présence d'un résultat positif de la vérification (50) à l'étape h), détection d'un incendie (4) dans la zone de détection (3) à l'extérieur de l'au moins une zone d'exclusion (5).

9. Procédé selon la revendication 8, **caractérisé en ce qu'**en cas de détection d'un incendie (4) à l'étape i), un signal d'alarme (7) est émis.

10. Procédé selon l'une quelconque des revendications 8 ou 9, **caractérisé en ce que** les étapes b) ainsi que f) à i) sont réalisées en continu ou au moins pour l'essentiel en continu.

11. Procédé selon l'une quelconque des revendications 8 à 10, **caractérisé en ce qu'**au moins deux détecteurs à caméra (20) sont utilisés, sachant que pour la détection d'un incendie (4) à l'étape h), au moins un événement de caméra (43) situé à l'extérieur de l'au moins une zone d'exclusion (5) déterminée à l'étape a) est détecté par un des détecteurs à caméra (20).

12. Procédé selon l'une quelconque des revendications 8 à 11, **caractérisé en ce que** deux détecteurs à caméra (20) sont utilisés, le premier détecteur à caméra (20) utilisé étant une caméra de détection d'incendie VIS (22) et le deuxième détecteur à caméra (20) utilisé étant une caméra de détection d'incendie IR (23) et les étapes f) à g) étant d'abord réalisées par la caméra de détection d'incendie VIS (22), sachant qu'en cas d'événement de caméra (43) détecté à l'étape g) par la caméra de détection d'incendie VIS (22), les étapes f) à i) sont réalisées par la caméra de détection d'incendie IR (23).

13. Procédé selon l'une quelconque des revendications 8 à 12, **caractérisé en ce que** deux détecteurs à caméra (20) sont utilisés, le premier détecteur à caméra (20) utilisé étant une caméra de détection d'incendie VIS (22) et le deuxième détecteur à caméra (20) utilisé étant une caméra de détection d'incendie IR (23) et les étapes f) à g) étant réalisées d'abord par la caméra de détection d'incendie VIS (22), sachant qu'en cas d'événement de caméra (43) détecté à l'étape g) par la caméra de détection d'incendie VIS (22), les étapes f), h) et i) sont réalisées par la caméra de détection d'incendie IR (23), sachant qu'à l'étape h), en présence d'une indication de caméra (41) détectée à l'étape f) par la caméra de détection d'incendie IR (23), une vérification (50) est réalisée pour définir si l'indication de caméra (41) se situe à l'extérieur de l'au moins une zone d'exclusion (5) déterminée à l'étape a).

14. Procédé selon la revendication 12 ou 13, **caractérisé en ce qu'**à l'étape i), un incendie (4) est détecté lorsqu'un foyer VIS (24) de l'événement de caméra (43) provenant de la caméra de détection d'incendie VIS (22) et un foyer IR (25) de l'indication de caméra (41) et/ou de l'événement de caméra (43) coïncident avec la caméra de détection d'incendie IR (23) ou coïncident au moins pour l'essentiel.

15. Procédé selon la revendication 8, **caractérisé en ce que** deux détecteurs à caméra (20) sont utilisés, le premier détecteur à caméra (20) utilisé étant une caméra de détection d'incendie VIS (22) et le deuxième détecteur à caméra (20) utilisé étant une caméra de détection d'incendie IR (23) et l'étape f) étant réalisée d'abord pour la caméra de détection d'incendie VIS (22), sachant qu'en cas d'absence d'une indication de caméra (41) détectée à l'étape f) par la caméra de détection d'incendie VIS (22), les étapes f) à i) sont réalisées par la caméra de détection d'incendie IR (23).

16. Système de détecteur (1) permettant de détecter un incendie (4), comportant un détecteur de rayonnement (10) et au moins un détecteur à caméra (20) pour surveiller une zone de détection (3) à la recherche d'incendies (4), **caractérisé en ce que** le système de détecteur (1) est réalisé pour mettre en œuvre un procédé selon l'une quelconque des revendications précédentes.

17. Système de détecteur (1) selon la revendication 16, **caractérisé en ce que** le détecteur de rayonnement (10) et l'au moins un détecteur à caméra (20) sont disposés dans un boîtier (2) commun.

18. Système de détecteur (1) selon la revendication 16 ou 17, **caractérisé en ce qu'**une zone de détection de rayonnement (11) du détecteur de rayonnement (10) et une zone de détection de caméra (21) de l'au moins un détecteur à caméra (20) sont réalisés de façon superposable ou au moins pour l'essentiel de façon superposable.

19. Système de détecteur (1) selon l'une quelconque des revendications 16 à 18, **caractérisé en ce que** le détecteur de rayonnement (10) est réalisé sous la forme d'un détecteur IR et/ou que l'au moins un détecteur à caméra (20) est réalisé sous la forme d'une caméra de détection d'incendie VIS (22) et/ou d'une caméra de détection d'incendie IR (23).
